# EUROPÄISCHE PATENTSCHRIFT

(11) **EP 0 151 805 B1**
(45) Veröffentlichungstag und Bekanntmachung des Hinweises auf die Patenterteilung: **28.09.1988**
(21) Anmeldenummer: 84116363.7
(22) Anmeldetag: 27.12.1984
(51) Int. Cl.: F02D 41/16, F02D 41/20

(54) **Einrichtung zur elektrischen Leerlaufregelung von Verbrennungsmotoren**
Apparatus for electrically regulating the idle speed of a combustion engine
Dispositif de régulation électrique de la vitesse de ralenti d'un moteur à combustion

(30) Priorität: 03.02.1984 DE 3403750
(43) Veröffentlichungstag der Anmeldung: 21.08.1985
(73) Patentinhaber: VDO Adolf Schindling AG, D-60487 Frankfurt (DE)
(72) Erfinder: Collonia, Harald, D-6251 Beselich/Schupach (DE)
(74) Vertreter: Klein, Thomas, Dipl.-Ing. (FH)

(56) Entgegenhaltungen:
- EP-A- 0 098 909
- GB-A- 2 051 423
- GB-A- 2 085 619

## Beschreibung

Die Erfindung betrifft eine Einrichtung zur elektrischen Leerlaufregelung von Verbrennungsmotoren nach dem Oberbegriff des Anspruchs 1.

Bei derartigen Einrichtungen, wie sie aus der EP-A 98 909 bekannt sind, muß gewährleistet sein, daß dem Verbrennungsmotor in jedem Fall ein Mindestluftdurchsatz zugeführt wird, damit eine befriedigende Regelstabilität und ein sicheres Abfangverhalten bei sogenanntem Sturzgas erzielt wird. Der Mindestluftdurchsatz hängt von dem Typ des jeweils zu regelnden Verbrennungsmotors ab, sowie von zeitlich veränderbaren Größen, wie einer Verschmutzung des Drosselklappenbereichs und des Stellglieds in einem Nebenweg (By-pass) zu der Drosselklappe, einer Veränderung des Reibwiderstands des Motors. Weiter wirken beispielsweise Änderungen von Lufttemperatur und Luftdruck auf den benötigten Mindestluftdurchsatz ein. Wird der Mindestluftdurchsatz auch im ungünstigsten Fall nicht erreicht, so besteht die Gefahr, daß bei Sturzgas, d. h. bei plötzlicher Zurücknahme der Fahrpedalstellung aufgrund seiner Trägheit der Verbrennungsmotor abstirbt und es zu einem Abfallen der Verbrennungsmotordrehzahl unter einen unteren Grenzwert kommt.

Man hat bisher den Mindestluftdurchsatz durch einen sogenannten ersten Justierpunkt eines Stellglieds in dem Nebenweg zu der Drosselklappe motortypabhängig justiert. Dies erfolgte beispielsweise durch Justage über eine Einstellschraube an dem Stellglied. Dieser Vorgang war zeitintensiv. Eine andere Möglichkeit der Vorgabe des Mindestluftdurchsatzes bestand darin, daß durch statistische Erfassung der benötigten Mindestluftdurchsätze für einen Motortyp die Stellglider bereits vor dem Einbau justiert wurden. Diese Justierung erhöhte aber den Herstellaufwand der Einrichtung zur elektrischen Leerlaufregelung. Abgesehen davon konnte bei beiden Justageverfahren eine zukünftige Änderung des benötigten Mindestluftdurchsatzes grundsätzlich nicht berücksichtigt werden.

Bei der letztgenannten Justagemethode wurde der Mindestluftdurchsatz insbesondere durch ein elektrisches Stellelement an dem Drehzahlregler, bzw. einem nachgeschalteten Spannungsstromwandler durchgeführt. Damit konnte der ein Stellglied speisende Stellstrom den voreingestellten Wert nicht überschreiten. Dabei wird beispielsweise davon ausgegangen, daß der Größtwert bzw. Kleinstwert des Stellstroms den Mindestluftdurchsatz mit dem Stellglied einstellt.

Aus der GB-A-20 51 423 ist eine elektrische Leerlaufregeleinrichtung bekannt, bei der der Stellstrom einen konstanten oberen Wert nicht überschreiten darf. Weiterhin ist aus der GB-A-20 85 619 eine elekstrische Leerlaufregeleinrichtung bekannt, bei der eine Begrenzung des maximalen Stellstroms, bzw. der minimalen By-pass-Luftmenge als eine fest vorgegebene Funktion von der Drehzahl und der Temperatur beschrieben ist.

Der vorliegenden Erfindung liegt die Aufgabe zugrunde, eine Einrichtung zur elektrischen Leerlaufregelung der eingangs genannten Gattung so weiterzubilden, daß der erforderliche Mindestluftdurchsatz ohne zeitraubende und kostenintensive Justagevorgänge bei der Herstellung der Einrichtung zur Leerlaufregelung und/oder des Fahrzeugs gewährleistet ist, und zwar auch bei späteren sich ändernden Betriebsbedingungen des Verbrennungsmotors.

Diese Aufgabe wird durch die im kennzeichnenden Teil des Anspruchs 1 angegebene Erfindung gelöst.

Nach dem erfindungsgemäßen Prinzip wird der Mindestluftdurchsatz selbsttätig im Leerlaufbetrieb des Verbrennungsmotors einreguliert und bei jedem anschließenden Leerlaufzustand überprüft und notwendigenfalls korrigiert. Hierzu dient die Aussteuerbegrenzereinrichtung, die auf den Drehzahlregler zur Beeinflussung dessen Aussteuergrenze in Verbindung steht. In der Ansteuerbegrenzereinrichtung wird ein Vergleich des im Leerlaufzustand sich stationär einstellenden Leerlaufstellstroms an dem Reglerausgang mit einem durch die Aussteuerbegrenzereinrichtung gebildeten Begrenzungssignal durchgeführt, wobei ein Sollabstand oder Sicherheitsabstand zu dem stationären Leerlaufstellstrom und der Aussteuergrenze berücksichtigt wird. Damit kann der Regler notwendigenfalls einen etwas kleineren Stellstrom als den stationären Leerlaufstellstrom abgeben.

Die Vorteile dieser Einrichtung bestehen also im wesentlichen darin, daß der Mindestluftdurchsatz, der durch den Steller ermöglicht wird, auf den motortypmäßig und nach den weiteren Betriebsparametern tatsächlich erforderlichen Wert ohne umständliche und zeitraubende Justiervorgänge einreguliert und aktualisiert wird. Damit ist es jetzt auch möglich, standardisierte Einrichtungen zur elektrischen Leerlaufreglungen für eine Vielzahl von Motortypen ohne typbezogene Einstell- und Justagevorgänge herzustellen. Die Herstellung und Lagerhaltung wird dadurch erheblich rationalisiert.

Besonders zweckmäßig ist die Einrichtung ebenso wie der übliche Leerlaufregler mit elektrischen Mitteln ausgebildet, die vorzugsweise nach Anspruch 2 angeordnet sind. Wesentlich ist dabei der selbsttätig einstellbare speichernde Begrenzungssignalgeber, der abhängig von dem im Leerlaufzustand auftretenden Stellstrom und unter Berücksichtigung des Sollabstands zwischen Leerlaufstellstrom und maximalem Stellstrom selbsttätig so einreguliert wird, daß er über den Aussteuerbegrenzer im Sinne der Vorgabe des maximalen Stellstroms auf den Drehzahlregler einwirkt. Der Begrenzungssignalgeber speichert also eine selbsttätig eingestellte Größe des Begrenzungssignals.

Durch die in Anspruch 3 angegebenen Mittel wird die Größe des Begrenzungssignals selbsttätig je nach vorliegenden Bedingungen im Sinne einer Erhöhung oder einer Erniedrigung gesteuert.

Wesentlich ist, daß der selbsttätig einstellbare Begrenzungssignalgeber nur in einem sogenannten echten Leerlaufzustand in Abhängigkeit von dem in diesem Zustand erreichten Stellstrom automatisch justiert wird. Zur Erkennung des echten Leerlaufzustands ist daher nach Anspruch 4 ein Diskriminator vorgesehen, der besonders vorteilhaft nach Anspruch 5 und mit größerer Genauigkeit nach Anspruch 6 zur Realisierung einer Schaltfunktion eingerichtet ist, die den echten Leerlaufzustand erkennt.

Damit wird mit großer Genauigkeit der im ungünstigsten Betriebsfalle zu erreichende Mindestluftdurchsatz in Abhängigkeit von der tatsächlich im Leerlauf notwendigen Luftmenge eingestellt. Es werden Verfälschungen des Mindestluftdurchsatzes durch einen noch nicht ausreichend warmen Verbrennungsmotor oder durch eingeschaltete Zusatzaggregate Klimaanlagenkompressor - vermieden. Darüber hinaus wird nicht auf die Einstellung der Mindestluftdurchsatzmenge eingewirkt, wenn zwar das Fahrpedal nicht betätigt wird - was dem normalen Leerlauffall entsprechen würde - aber der Verbrennungsmotor durch das rollende Fahrzeug entlastet oder angetrieben wird. Weiterhin werden auch geringfügige Drosselklappenveränderungen durch den Fahrer, insbesondere beim Rangieren, erkannt, so daß der Einfluß einer willkürlichen Drosselklappenveränderung auf den Mindestluftdurchsatz ebenfalls beseitigt ist.

Der, wie oben schon teilweise erörtert, vorteilhafte Sollabstand zwischen der Aussteuergrenze des Drehzahlreglers zu dem Leerlaufstellstrom wird vorteilhaft nach Anspruch 6 eingeführt. Der Festwertgeber in Signalflußrichtung vor der weiteren Vergleichsstelle sorgt dafür, daß der Begrenzungssignalgeber auf eine Größe selbsttätig eingestellt wird, die um den Festwert niedriger als der Leerlaufstellstrom ist, der ebenfalls in den weiteren Vergleicher eingespeist wird.

Der Aussteuerbegrenzer selbst, der praktisch ein auf den Drehzahlregler zur Veränderung dessen Aussteuergrenze einwirkendes Stellglied darstellt, ist zweckmäßig nach Anspruch 7 als Regelverstärker mit PID-Zeitverhalten ausgeführt, um eine rasche, aber stabile Änderung der Aussteuergrenze zu erzielen.

Die Erfindung wird im folgenden anhand einer Zeichnung mit drei Figuren erläutert. Es zeigt :
Fig. 1 ein Blockschaltbild der Einrichtung,
Fig. 2 eine Reglerkennlinie, und
Fig. 3 den zeitlichen Verlauf eines typischen Stellstroms.

In Figur 1 ist mit 1 ein Drehzahl-Spannungswandler bezeichnet, der die Drehzahl eines nicht dargestellten Verbrennungsmotors in eine proportionale Spannung umsetzt. In Signalflußrichtung schließt sich an den Drehzahlspannungswandler eine Vergleichsstelle 2 an. Die Vergleichsstelle bildet aus dem Ist-Drehzahlsignal, das von dem Drehzahlspannungswandler 1 abgegeben wird, und einem Soll-Drehzahlsignal, welches von einem Drehzahl-Sollwertgeber 3 definiert wird, ein Regelabweichungssignal auf einer Leitung 4. Über die Leitung 4 wird das Leerlaufdrehzahlregelabweichungssignal in einen Drehzahlregler 5 mit PID-Verhalten eingespeist. Eine Ausgangsgröße des Drehzahlreglers wird über einen Spannungs-/Stromwandler 6 in einen dem Leerlaufdrehzahlregelabweichungssignal entsprechenden Stellstrom umgewandelt, der in ein Stellglied 7 eingespeist wird. Das Stellglied 7 liegt in einem Nebenweg zu einer Drosselklappe eines Verbrennungsmotors.

In Figur 2 ist eine übliche Kennlinie des Stellglieds 7 dargestellt, und zwar gibt die Kennlinie die Abhängigkeit des Luftdurchsatzes durch das Stellglied Q in Abhängigkeit von dem Stellstrom in dem Stellglied 7. Es ist aus Figur 2 ersichtlich. daß ein Kleinstwert des Leerlaufstellstroms den Größtwert des Luftdurchsatzes Q zur Folge hat, während größere Stellströme entsprechend einer lineare Kennlinie kleinere Luftdurchsätze Q steuern. Darüber hinaus zeigt Figur 2, daß die Aussteuergrenze des Regelverstärkers so eingestellt ist, daß der Größtwert des Stellstroms beispielsweise mit 500 mA größer ist als der zugehörige Stellstrom bei echtem Leerlauf, der beispielsweise 470 mA beträgt. Der Abstand A zwischen diesen beiden Stellströmen ist der sogenannte Soll- oder Sicherheitsabstand.

Eine Einrichtung zur Beeinflussung der Aussteuergrenze des Drehzahlreglers wirkt auf diesen über eine Leitung 8 ein.

Hierzu wird von einem selbsttätig einstellbaren speichernden Begrenzungssignalgeber 9 ein Signal über eine Vergleichsstelle 10 in einen Aussteuerbegrenzer 11 eingespeist. Der Aussteuerbegrenzer ist als PID-Regelverstärker ausgebildet und speist ein Begrenzungssignal in die Leitung 8 ein.

Die Vergleichsstelle 10 wird ebenso wie eine weitere Vergleichsstelle 12 über eine Leitung 13 mit einem Signal entsprechend dem Stellstrom beaufschlagt. Außerdem erhält die weitere Vergleichsstelle 12 ein additives Festwertsignal von einem Festwertgeber 14, der den Sollabstand zwischen der Aussteuergrenze und dem Stellstrofm bei echtem Leerlauf erzeugt. Ein Vergleichssignal am Ausgang der Vergleichsstelle 12, welches aus der um den Festwert des Festwertgebers 14 erhöhten Größe des Signals von dem Begrenzungssignalgeber 9 herrührt, wird in einem Diskriminator 15 zur Erkennung eingespeist, ob entsprechend dem Signal des Stellstroms auf der Leitung 13 die in dem Begrenzungssignalgeber 9 eingespeicherte Größe zu erhöhen oder zu vermindern ist : Leitungen 16, 17.

Der Begrenzungssignalgeber ist als einstellbarer Widerstand symbolisiert, der ein Spannungssignal entsprechend einer elektromotorischen Verstellung des Schleifers bilden kann. Ein Elektromotor - nicht dargestellt - wird dabei durch Signale auf einer der Leitungen 16, 17 entsprechend einer seiner beiden möglichen Drehrichtungen angetrieben.

Eine selbsttätige Veränderung des speichernden Begrenzungssignalgebers erfolgt jedoch nur, wenn ein Schalter 18 geschlossen ist. Dieser Schalter wirde nur dann geschlossen, wenn ein echter Leerlaufbetriebsfall vorliegt, der durch einen Diskriminator 19 erkannt wird. Hierzu umfaßt der Diskriminator 19 Netzwerke, die mit Signalen entsprechend der Drosselklappenstellung DK, entsprechend der Motorwärme MT, entsprechend einer Stellstromänderung innerhalb einer vorbestimmten Zeit T, entsprechend der Fahrzeuggeschwindigkeit V, und entsprechend der Einschaltung eines Zusatzaggregats KK beaufschlagt wird. Der Diskriminator bildet eine Schaltfunktion zur Erkennung des echten Leerlaufzustandes LL : worin ist:
LL echter Leerlaufzustand
V Fahrzeuggeschwindigkeit Null
T Innerhalb einer vorbestimmten Zeit keine Stellstromänderungen (Stellgrößenänderungen)
DK Drosselklappe geschlossen
KK Klimakompressor aus
MT Motor warm

Wenn ein echter Leerlaufzustand erkannt wird entsprechend der Bedingung LL = 1, wird aus dem aktuellen Stellstromsignal und dem bisher gespeicherten Wert (Größe) in dem Begrenzungssignalgeber zuzüglich des Sollabstands - Festwertgeber 14 - in der weiteren Vergleichsstelle 12 ein Signal gebildet, welches die in dem Begrenzungssignalgeber 9 gespeicherte Größe in dem Sinn verändert, daß das abgegebene Signal dem Signal des Leerlaufstellstroms vermdindert um den Sollabstand entspricht. Aus diesem Signal wird, wie oben weiter erläutert, das endgültige Begrenzungssignal zur Beeinflussung der Aussteuergrenze des Drehzahlreglers 5 abgeleitet.

In Figur 3 ist auf der waagrechten Achse der Zeitablauf und auf der senkrechten Achse der Stellstrom bzw. die Stellgliedöffnung im Nebenweg dargestellt. Eine Stellgliedöffnung von 100 % entspricht dabei einem Stellstrom von 0 mA. Mit der ausgezogenen Linie ist der zeitliche Verlauf des Stellstroms und der inverse Verlauf der Steilgliedöffnung markiert, während die unterbrochen gezeichnete Linie die Begrenzung der Regieraussteuerung, auch Regelgrenze genannt, dargestellt ist. Aus Figur 3 ist ersichtlich, wie zum Zeitpunkt tₒ die Stellgliedöffnung einen bestimmten Betrag angenommen hat, um die Leerlaufdrehzahl eines Verbrennungsmotors auf eine durch die Soll-Leerlaufdrehzahl vorbestimmten Wert zu halten. Kurz anschließend wird das Stellglied durch Einschaltung des Zusatzaggregats noch weiter geöffnet Zum Zeitpunkt t₁ fällt die Stellgliedöffnung auf einen Wert zurück, der bereits dem echten Leerlaufbetriebsfall entspricht. Der Diskriminator 19 erkennt jedoch den echten Leerlaufbetriebsfall erst nach einer vorbestimmten Zeitdauer, nach deren Ablauf er sicher sein kann, daß das Gaspedal nicht willkürlich durch den Fahrer verstellt wurde. Nach Ablauf der Zeitdauer _{T} zum Zeitpunkt t₂ ist die Bedingung LL = 1 erfüllt, und eine Justierung der Aussteuergrenze des Regelverstärkers kann erfolgen. Hierzu sei entsprechend der unterbrochen dargestellten Linie angenommen, daß die alte Regelgrenze entsprechend dem Abstand B zum Zeitpunkt t₂ zunächst zu groß war, so daß die Aussteuerbegrenzungseinrichtung die Regelgrenze nun selbsttätig auf den Wert A anheben muß. Der Sollabstand kann aber auch in umgekehrter Richtung abgesenkt werden, wenn z. B. durch eine im Laufe der Zeit aufgetretene Verminderung der Reibwiderstände des Verbrennungsmotors zum Erreichen der Soll-Leerlaufdrehzahl ein geringerer Luftdurchsatz genügt. Die Selbstjustage kann also - gesteuert durch den Diskriminator 15 - in beiden Richtungen erfolgen. Die Einrichtung zur elektrischen Leerlaufregelung ist somit praktisch immer optimal eingestellt.

## Patentansprüche

1. Einrichtung zur elektrischen Leerlaufregelung von Verbrennungsmotoren in Kraftfahrzeugen, mit einem Vergleicher (2), in dem ein Leerlaufdrehzahl-Regelabweichungssignal gebildet wird, das mit einem Drehzahlregler (5) einen in ein Leerlaufluftdurchsatz-Stellglied (7) einspeisbaren Stellstrom steuert, sowie mit Mitteln zum Justieren des Stellstroms, dadurch gekennzeichnet, daß zur Beeinflussung der Aussteuergrenze des Drehzahlreglers (5) mit diesem eine sich in Abhängigkeit von dem Stellstrom bei echtem Leerlauf selbst einstellende Aussteuerbegrenzereinrichtung (8-19) in Verbindung steht, die zur Begrenzung der minimalen Leerlauf-Luft-Durchsatzmenge nach unten den maximalen Stellstrom auf einem um eine vorgegebenen Betrag (Sollabstand A) über dem Leerlauf-Stellstrom bei echtem Leerlauf liegenden Wert begrenzt, wobei der echte Leerlauf bei einer Fahrzeuggeschwindigkeit von Null und geschlossener Drosselklappe sowie keiner Stellstromänderung in vorbestimmter Zeit gegeben ist.

2. Einrichtung nach Anspruch 1, dadurch gekennzeichnet, daß die Aussteuerbegrenzereinrichtung einen selbsttätig einstellbaren speichernden Begrenzungssignalgeber (9) umfaßt, der gegebenenfalls über eine Vergleichsstelle (10), in die ein Stellstrom-Signal einspeisbar ist, einen Aussteuerbegrenzer (11) beaufschlagt und über eine weitere Vergleichsstelle (12), in die das Stellstromsignal einspeisbar ist, unter Einschluß von Mitteln zur Bildung des Sollabstands bei jedem echten Leerlaufzustand rückgekoppelt ist.

3. Einrichtung nach Anspruch 2, gekennzeichnet durch einen in einem Rückkopplungszweig zwischen der weiteren Vergleichsstelle (12) und dem selbstättig einstellbaren, speichernden Begrenzungssignalgeber (9) angeordneten Richtungsdiskrimitator (15) zur Bestimmung der Einstelltendenz des Begrenzungssignalgebers.

4. Einrichtung nach Anspruch 2 oder 3, gekennzeichnet durch einen den echten Leerlaufzustand erkennenden Diskriminator (19) zur Aktivierung der Einstellung des Begrenzungssignalgebers (9).

5. Einrichtung nach Anspruch 4, gekennzeich- . net durch daß der Diskriminator (19) zur Bildung der Schaltfunktion eingerichtet ist : worin ist:
LL echter Leerlaufzustand
V Fahrzeuggeschwindigkeit Null
T Innerhalb einer vorbestimmten Zeit keine Stellstromänderungen (Stellgrößenänderungen)
15R Drosselklappe geschlossen
RR Klimakompressor aus
MT Motor warm

6. Einrichtung nach einem der vorangehenden Ansprüche, dadurch gekennzeichnet, daß zur Bildung des Sollabstands (A) der Austeuergrenze zu dem Leerlauf-Stellstrom in der echten Leerlaufphase ein additiver Festwertgeber (14) zwischen dem Ausgang des Begrenzungssignalgebers (9) und der weiteren Vergleichsstelle (12) angeordnet ist.

7. Einrichtung nach einem der vorangehenden Ansprüche, dadurch gekennzeichnet, daß der Aussteuerbegrenzer (11) einen Reglerverstärker mit PID-Zeitverhalten umfaßt.

## Claims

1. Apparatus for electrically regulating the idle speed of combustion engines in motor vehicles, having a comparator (2), in which an idle speed deviation signal is formed, which with an engine speed regulator (5) controls an adjusting current which can be supplied to an idle airflow rate final control element (7), and also having means for setting the adjusting current, characterised in that for influencing the operating limit of the engine speed regulator (5), a control adjustment limiting system (8-19) which is self-adjusting at true idle in response to the adjusting current communicates with said engine speed regulator (5) and to downwardly limit the minimum idle airflow quantity limits the maximum adjusting current to a value that is a preset amount (nominal interval A) over the idle adjusting current at true idle, said true idle being zero vehicle speed with the throttle valve closed and no variation in adjusting current within a predetermined time.

2. Apparatus according to Claim 1, characterised in that the control adjustment limiting system incorporates a self-adjusting, holding, limiting transducer (9), which activates a control adjustment limiter (11), if appropriate via a reference point (10) to which an adjusting current signal may be supplied, and via an additional reference point (12) to which the adjusting current signal may be supplied forms part of a closed loop and embraces means for constituting the nominal interval in each true idle state.

3. Apparatus according to Claim 2, characterised by a direction discriminator (15) arranged in a closed-loop branch between the additional reference point (12) and the self-adjusting, holding, limiting transducer (9), for determining the likely response of the limiting transducer.

4. Apparatus according to Claim 2 or 3, characterised by a discriminator (19) which recognises the true idle state for triggering the response of the limiting transducer (9).

5. Apparatus according to Claim 4, characterised in that the discriminator (19) is set up as follows for constituting the switching function : wherein :
LL = true idle state
V = zero vehicle speed
T = no variations in adjusting current (changes in control variables) within a predetermined time
DK = throttle valve closed
RK = air-conditioning compressor off
MT = engine warm

6. Apparatus according to one of the preceding claims, characterised in that to constitute the nominal interval (A) of the control adjustment limit to the iddle adjusting current in the true idle phase there is arranged an additive fixed-value transducer (14) between the output of the limiting transducer (9) and the additional reference point (12).

7. Apparatus according to one of the preceding claims, characterised in that the control adjustment limiter (11) incorporates a regulator amplifier with PID time response.

## Revendications

1. Dispositif de régulation électrique de la vitesse de ralenti de moteurs à combustion interne installés dans des véhicules, ce dispositif comportant un comparateur (2) dans lequel est formé un signal de divergence du réglage de la vitesse de ralenti, pilotant avec un régulateur (5) de vitesse, un courant de réglage injectable dans un organe (7) de réglage du débit d'air au ralenti, ainsi que des éléments destinés à ajuster ce courant de réglage, et étant caractérisé en ce que, pour influer sur la limite de régulation du régulateur (5) de vitesse, est relié à celui-ci un dispositif (8-19) limiteur de régulation à ajustage automatique en fonction du courant de réglage au ralenti franc, dispositif qui, pour limiter par le bas le débit minimal d'air au ralenti, limite le courant maximal de réglage à une valeur qui se trouve supérieure d'une quantité prédéterminée (écart de consigne A) à celle du courant de réglage au ralenti franc, ce ralenti franc étant signalé quand la vitesse du véhicule est nulle, quand le papillon est fermé et que ce courant de réglage ne subit aucune variation pendant une durée prédéterminée.

2. Dispositif selon la revendication 1, caractérisé en ce que le dispositif limiteur de régulation comporte un générateur/enregistreur (9) de signaux de limitation, ajustable automatiquement, qui, le cas échéant, par l'intermédiaire d'un circuit comparateur (10) dans lequel un signal de courant de réglage peut être injecté, alimente un limiteur (11) de régulation et est couplé par réaction, par l'intermédiaire d'un autre circuit comparateur (12), dans lequel le signal de courant de réglage peut aussi être injecté, avec inclusion d'éléments destinés à former l'écart de consigne à chaque situation de ralenti franc.

3. Dispositif selon la revendication 2, caractérisé par la présence d'un discriminateur (15) de sens, disposé dans une branche de réaction entre l'autre circuit comparateur (12) et le générateur/enregistreur (9) de signaux de limitation à ajustage automatique, et destiné à déterminer la tendance de réglage dans ce générateur (9) de signaux de limitation.

4. Dispositif selon la revendication 2 ou 3, caractérisé par la présence d'un discriminateur (19), reconnaissant la situation de ralenti franc et destiné à provoquer l'ajustement du générateur (9) de signaux de limitation.

5. Dispositif selon la revendication 4, caractérisé en ce que le discriminateur (19) est agencé de manière à former la fonction de commutation . dans laquelle
LL représente l'état de ralenti franc
V indique la vitesse nulle du véhicule
T indique qu'il n'y a pas de variations du courant de réglage (variations des grandeurs de réglage) dans un intervalle de temps prédéterminé
DK indique que le papillon est fermé
ICK indique que le compresseur de climatisation est hors circuit
MT indique que le moteur est chaud.

6. Dispositif selon l'une des revendications précédentes, caractérisé en ce que, pour former l'écart de consigne (A) entre la limite de régulation et le courant de réglage du ralenti dans la phase de ralenti franc, un générateur (14) de valeur fixe additionnelle est disposé entre la sortie du générateur (9) de signaux de limitation et l'autre circuit comparateur (12).

7. Dispositif selon l'une quelconque des revendications précédentes, caractérisé en ce que le limiteur de régulation (11) est un amplificateur de réglage à triple action dans le temps (PID : comportement proportionnel, par intégration et par différentiation).
